# EUROPÄISCHE PATENTSCHRIFT

(11) **EP 0 975 870 B1**
(45) Veröffentlichungstag und Bekanntmachung des Hinweises auf die Patenterteilung: **10.09.2003**
(21) Anmeldenummer: 98932005.6
(22) Anmeldetag: 25.04.1998
(51) Int. Cl.: F02M 57/06, F02M 61/18, F02M 61/08

(54) **BRENNSTOFFEINSPRITZVENTIL ODER BRENNSTOFFEINSPRITZDÜSE**
FUEL INJECTION VALVE OR FUEL INJECTION NOZZLE
SOUPAPE D'INJECTION DE CARBURANT OU INJECTEUR DE CARBURANT

(30) Priorität: 24.06.1997 DE 19726727
(43) Veröffentlichungstag der Anmeldung: 02.02.2000
(73) Patentinhaber: ROBERT BOSCH GMBH, 70442 Stuttgart (DE)
(72) Erfinder: KAMPMANN, Stefan, D-96050 Bamberg (DE); DITTUS, Bernd, D-71732 Tamm (DE)
(86) Internationale Anmeldenummer: DE9801159
(87) Internationale Veröffentlichungsnummer: WO98059168

(56) Entgegenhaltungen:
- EP-A- 0 363 162
- DE-A- 19 523 165
- DE-C- 4 303 813
- GB-A- 2 240 137
- US-A- 5 343 699
- US-A- 5 348 232

## Beschreibung

### Stand der Technik

Die Erfindung betrifft eine Weiterbildung, die sowohl an einem Brennstoffeinspritzventil als auch an einer Brennstoffeinspritzdüse insbesondere zum direkten Einspritzen von Brennstoff in den Brennraum einer Brennhaftmaschine realisierbar ist.

Die Erfindung geht aus von, einer Brennstoffeinspritzdüse nach der Gattung des Hauptanspruchs. Eine derartige Brennstoffeinspritzdüse ist z.B. aus der DE-PS 43 03 813 bekannt. Die bekannte Brennstoffeinspritzdüse umfaßt einen Düsenkörper mit einer Sackbohrung, in welcher eine Ventilnadel axial beweglich ist, die an ihrem stromabwärtigen Ende einen Ventilschließkörper aufweist. Der Ventilschließkörper ist konusförmig ausgebildet und weist eine Ventilschließfläche auf, die mit einer an dem Düsenkörper innenseitig vorgesehenen Ventilsitzfläche zu einem Ventilsitz zusammenwirkt. Dabei ist die Ventilnadel durch eine Rückstellfeder in Schließrichtung vorgespannt. An seinem abspritzseitigen Ende weist der Düsenkörper mehrere, umfänglich verteilt angeordnete Radialbohrungen auf, die den Düsenkörper durchdringen und in der Offenstellung der Brennstoffeinspritzdüse mit der Sackbohrung des Düsenkörpers verbunden sind. In der Schließstellung der Brennstoffeinspritzdüse hingegen ist der Zustrom des Brennstoffs von der Sackbohrung zu den Radialbohrungen hin unterbrochen.

Eine Brennstoffeinspritzdüse ähnlicher Bauart, jedoch mit mehreren Paaren von Radialbohrungen, die an einer gemeinsamen Ausgangsöffnung unter unterschiedlichen Abspritzwinkeln ausmünden, ist aus der DE-OS 41 42 430 bekannt.

Bei diesen bekannten Brennstoffeinspritzdüsen ist nachteilig, daß die axiale und radiale Brennstoffverteilung nicht an die geometrischen Gegebenheiten der Brennkraftmaschine, an welcher die Brennstoffeinspritzdüsen montiert werden, anpaßbar ist. Da die Lage der Zündkerze, der Einlaß- und Auslaßventile und anderer Bauteile in und an den Brennräumen der Brennkraftmaschine jedoch von Brennkraftmaschine zu Brennkraftmaschine bzw. von Fahrzeugtyp zu Fahrzeugtyp erheblich abweichen kann, ist die flexible Verwendung der bekannten Brennstoffeinspritzdüsen begrenzt. Das Vorsehen jeweils eines Paares von Radialbohrungen mit unterschiedlichen Abspritzwinkeln, wie dies aus der DE-OS 41 42 430 bekannt ist, erfordert zudem einen relativ hohen Fertigungsaufwand.

Aus der GB 2 240 137 A ist bereits ein Brennstoffeinspritzventil bekannt, das einen sich entlang einer Längsachse erstreckenden Düsenkörper aufweist, wobei dieser Düsenkörper um einen zusätzlichen Vorsatzkörper mit zwei Abspritzöffnungen verlängert ist. An diesem Vorsatzkörper ist eine Ventilsitzfläche als ringförmiger Flachsitz ausgebildet, die mit einer an einem Ventilschließkörper ausgebildeten Ventilschließfläche zu einem Ventilsitz zusammenwirkt. Im geöffneten Zustand des Brennstoffeinspritzventils werden aus den Abspritzöffnungen Brennstoffstrahlen abgespritzt, die gegenüber der Längsachse des Düsenkörpers eine geringe radiale, jedoch weitgehend eine axiale Richtungskomponente aufweisen. Der Vorsatzkörper selbst bzw. ein mit dem Vorsatzkörper verschweißter Endabschnitt überragt die abgespritzten Brennstoffstrahlen als Hülsenkörper in Richtung der Längsachse des Düsenkörpers axial stromabwärts der Abspritzöffnungen. Die Brennstoffstrahlen treffen auf eine innere Auftrefffläche des Vorsatzkörpers bzw. des angeschweißten Endabschnitts auf, wobei die Auftrefffläche bezüglich einer Vertikalebene, die vertikal zur Längsachse verläuft, um einen gewissen Winkel geneigt ist. Die Auftreffflächen des Vorsatzkörpers verlaufen dabei weitgehend senkrecht mit einem Winkel von ca. 15° zur Ventillängsachse oder anders ausgedrückt unter einem Winkel von ca. 75° zu der gedachten Vertikalebene, wobei der an der Auftrefffläche zerstäubte Brennstoff hinter der Abrisskante des Vorsatzkörpers einen noch geringeren Spraywinkel aufweist, da der abgespritzte Brennstoff einen kompakten, fein zerstäubten und einen geringen Spraywinkel aufweisenden Konusstrahl bilden soll.

### Vorteile der Erfindung

Das erfindungsgemäße Brennstoffeinspritzventil bzw. die erfindungsgemäße Brennstoffeinspritzdüse mit den kennzeichnenden Merkmalen des Hauptanspruches hat den Vorteil, daß der abgespritzte Brennstoff zielgerichtet verteilt wird und die Verteilung des Brennstoffs durch Variation der geometrischen Ausbildung des Hülsenkörpers in einfacher Weise variierbar ist. So haben der Neigungswinkel der Auftrefffläche, auf welche der Brennstoff auf den Hülsenkörper auftrifft, sowie die Oberflächenstrukturierung der Auftrefffläche z.B. durch radiale Rillen wesentlichen Einfluß auf die Brennstoffverteilung. Die Auftrefffläche kann gegenüber der Vertikalebene der Längsachse des Brennstoffeinspritzventils bzw. der Brennstoffeinspritzdüse sowohl in radialer als auch in tangentialer Richtung geneigt sein. Zusammen mit der Oberflächenstrukturierung ergeben sich daher mehrere Freiheitsgrade für die Brennstoff-Strahlformung. Eine Variation der Brennstoffverteilung ist dabei kostengünstig in der Weise realisierbar, daß für jede Applikation ein unterschiedlich geformter Hülsenkörper zum Einsatz kommt. Während die üblichen Bauteile des Brennstoffeinspritzventils bzw. der Brennstoffeinspritzdüse ohne individuelle Änderungen für alle Anwendungsfälle einheitlich gefertigt werden können, kommt jeweils lediglich ein unterschiedlich geformter Hülsenkörper zum Einsatz. Dadurch können die Fertigungskosten erheblich reduziert werden.

Durch die in den Unteransprüchen aufgeführten Maßnahmen sind vorteilhafte Weiterbildungen und Verbesserungen des im Hauptanspruch angegebenen Brennstoffeinspritzventils bzw. der Brennstoffeinspritzdüse möglich.

Es ist vorteilhaft, wenn die Auftrefffläche des Hülsenkörpers an ihrem radial auswärtigen Ende eine zumindest teilweise umlaufende Abrißkante aufweist, die durch eine zumindest teilweise umlaufende Nut in dem Hülsenkörper so hinterschnitten ist, daß an der Abrißkante die Kontur des Hülsenkörpers einen spitzen Winkel bildet. Dadurch wird eine besonders gute Verwirbelung des Brennstoff-Luftgemisches erzielt. Im Bereich der Nut entsteht eine Rezirkulationszone. In diesem Bereich ist die Anordnung von Zündelektroden in vorteilhafter Weise möglich, da in diesem Bereich die Konzentration des Brennstoff-Luftgemisches innerhalb der Zündgrenzen liegt. Wenn die Zündelektroden so angeordnet werden, daß sie sich axial nur bis zu der umlaufenden Nut des Hülsenkörpers erstrecken, ist sichergestellt, daß die Zündelektroden von dem Brennstoffstrahl nicht unmittelbar benetzt werden, was nachteilig wäre. Die Zündelektroden liegen gewissermaßen im Schatten der Abrißkante. Bei dieser Kombination des Brennstoffeinspritzventils bzw. der Brennstoffeinspritzdüse mit einer Zündkerze ist die Ausbildung des Hülsenkörpers aus einem vorzugsweise keramischen Isolationsmaterial vorteilhaft.

Der Hülsenkörper kann in besonders vorteilhafter Weise in mehrere durch Aussparungen beabstandete Sektoren gegliedert sein. Dabei ist in jedem Sektor zumindest eine Auftrefffläche für einen Brennstoffstrahl vorgesehen. Vorzugsweise weist der Düsenkörper dabei mehrere umfänglich verteilte Radialbohrungen auf, durch welche jeweils ein separater Brennstoffstrahl austritt und auf einem zugeordneten Sektor des Hülsenkörpers auftrifft. Die Auftreffflächen können dabei gegenüber der Vertikalebene der Längsachse auch in tangentialer Richtung geneigt sein.

In vorteilhafter Weise kann die Auftrefffläche des Hülsenkörpers bzw. die Auftrefffläche jedes Sektors des Hülsenkörpers eine Oberflächenstrukturierung vorzugsweise in Form von in radialer Richtung verlaufenden Rillen aufweisen.

Das Brennstoffeinspritzventil bzw. die Brennstoffeinspritzdüse kann dabei entweder einen innen öffnenden oder aber einen außen öffnenden Ventilschließkörper aufweisen. Bei Verwendung eines außen öffnenden Ventilschließkörpers ist es vorteilhaft, wenn der Hülsenkörper das die Ventilsitzfläche bildende, abspritzseitige Ende des Düsenkörpers um ein axiales Längenmaß überragt, das kleiner als der maximale Öffnungshub des Ventilschließkörpers bemessen ist. Dadurch wird erreicht, daß der Brennstoffstrahl bei geringem Öffnungshub des Ventilschließkörpers auf der Auftrefffläche des Hülsenkörpers auftrifft und in axialer Richtung abgelenkt wird. Bei relativ großem Öffnungshub des Ventilschließkörpers hingegen trifft ein Teil des Brennstoffstrahls nicht auf der Auftrefffläche des Hülsenkörpers auf, sondern wird in radialer Richtung abgespritzt. Diese Variation der effektiven Abspritzrichtung als Funktion des Öffnungshubs ist bei einigen Anwendungen direkt in den Brennraum der Brennkraftmaschine einspritzender Brennstoffeinspritzventile oder Brennstoffeinspritzdüsen sehr vorteilhaft.

### Zeichnung

Ausführungsbeispiele der Erfindung sind in der Zeichnung vereinfacht dargestellt und in der nachfolgenden Beschreibung näher erläutert. Es zeigen:
- Fig. 1: ein erstes Ausführungsbeispiel einer erfindungsgemäßen Brennstoffeinspritzdüse in einer teilweise geschnittenen Darstellung,
- Fig. 2: einen Schnitt durch das abspritzseitige Ende der in Fig. 1 dargestellten Brennstoffeinspritzdüse,
- Fig. 3: ein zweites Ausführungsbeispiel einer erfindungsgemäßen Brennstoffeinspritzdüse in einer auszugsweisen, geschnittenen Darstellung,
- Fig. 4: den Ausschnitt IV in Fig. 3 in einer vergrößerten Darstellung,
- Fig. 5: ein drittes Ausführungsbeispiel einer erfindungsgemäßen Brennstoffeinspritzdüse in einer auszugsweisen Darstellung,
- Fig. 6: eine abspritzseitige Ansicht eines vierten Ausführungsbeispiels einer erfindungsgemäßen Brennstoffeinspritzdüse,
- Fig. 7: einen Schnitt entlang der Linie VII-VII in Fig. 6 und
- Fig. 8: einen Schnitt durch das abspritzseitige Ende eines fünften Ausführungsbeispiels einer erfindungsgemäßen Brennstoffeinspritzdüse.

### Beschreibung der Ausführungsbeispiele

Fig. 1 zeigt eine erfindungsgemäße Brennstoffeinspritzdüse 1 in einer teilweise geschnittenen Darstellung. Die Brennstoffeinspritzdüse 1 ist zum direkten Einspritzen von Brennstoff, z.B. Dieselbrennstoff, in den Brennraum einer Brennkraftmaschine, z.B. einer selbstzündenden Brennkraftmaschine, geeignet. Die erfindungsgemäße Weiterbildung ist jedoch in gleicher Weise auch für vorzugsweise ebenfalls direkt in den Brennraum der Brennkraftmaschine einspritzende Brennstoffeinspritzventile, z.B. für Benzin-Direkteinspritzung in fremdgezündete Brennkraftmaschinen, geeignet. Die Brennstoffeinspritzdüse 1 weist einen in eine Montagebohrung eines Zylinderkopfes einer Brennkraftmaschine einsetzbaren Düsenkörper 2 auf, der sich entlang einer Längsachse 3 der Brennstoffeinspritzdüse 1 erstreckt. Der Düsenkörper 2 ist von einem Hülsenkörper, der in Fig. 1 geschnitten dargestellt ist, umgeben. Der Hülsenkörper 4 weist an seinem abspritzseitigen Ende 18 einen nach innen ragenden, im Querschnittsprofil dreieckförmigen Überstand 5 auf, der einen abspritzseitigen Endabschnitt 6 der Brennstoffeinspritzdüse 1 ringförmig umschließt.

Der abspritzseitige Endbereich der erfindungsgemäßen Brennstoffeinspritzdüse 1 ist in Fig. 2 in einer geschnittenen Darstellung vergrößert dargestellt. Der Düsenkörper 2 weist eine sich entlang der Längsachse 3 erstreckende Sackbohrung 10 auf, welche eine Ventilnadel 11 aufnimmt. An seinem abspritzseitigen Endabschnitt 6 hat der Düsenkörper eine im Querschnittsprofil im wesentlichen V-förmige, abgerundete Ausbuchtung 12. Die Ausbuchtung 12 weist an ihrer Innenseite eine Ventilsitzfläche 13 auf, die mit einer an einem Ventilschließkörper 14 vorgesehenen Ventilschließfläche 15 zu einem Ventilsitz zusammenwirkt. Der beispielsweise einteilig mit der Ventilnadel 11 ausgebildete Ventilschließkörper 14 ist im dargestellten Ausführungsbeispiel mit einem stromaufwärtigen konischen Abschnitt 14a und einem stromabwärtigen konischen Abschnitt 14b zweistufig konisch ausgebildet, wobei die Ventilschließfläche 15 die Mantelfläche des stromabwärtigen konischen Abschnitts 14b ist.

In der Ausbuchtung 12 ist zumindest eine Radialbohrung 16, vorzugsweise jedoch mehrere umfänglich verteilt angeordnete Radialbohrungen 16 vorgesehen, die sich radial zu der Längsachse 3, zumindest jedoch mit einer radialen Komponente gegenüber der Längsachse 3 nach außen erstrecken und in die Sackbohrung 10 im Bereich der Ventilsitzfläche 13 oder aber stromabwärts der Ventilsitzfläche 13 einmünden. Im geschlossenen Zustand der Brennstoffeinspritzdüse 1 sind die Radialbohrungen 16 durch den Ventilschließkörper 14 verschlossen, während im geöffneten Zustand der Brennstoffeinspritzdüse 1 der Ventilschließkörper 14 von der Ventilsitzfläche 13 abhebt und somit den Zustrom von Brennstoff von der Sackbohrung 10 in die Radialbohrungen 16 freigibt. Dadurch werden mehrere Brennstoffstrahlen 17 erzeugt, die in unterschiedliche radiale Richtungen abgespritzt werden. In der Schnittdarstellung der Fig. 2 ist lediglich ein Brennstoffstrahl 17 und eine Radialbohrung 16 dargestellt.

Erfindungsgemäß ist der Düsenkörper 2 von dem Hülsenkörper 4 umgeben, der vorzugsweise aus Edelstahl oder einem keramischen Material besteht. Das stromabwärtige Ende 18 des Hülsenkörpers 4 erstreckt sich dabei bis in den Bereich der von den Radialbohrungen 16 abgespritzten Brennstoffstrahlen 17. Mit anderen Worten werden die Brennstoffstrahlen 17 von dem Hülsenkörper 4 in axialer Richtung überragt. Der Hülsenkörper 4 weist dabei eine Auftrefffläche 19 auf, auf welcher sämtliche Brennstoffstrahlen 17 auftreffen. Die Auftrefffläche 19 ist im in Fig. 2 dargestellten Beispiel in radialer Richtung gegenüber einer senkrecht zur Längsachse 3 und in Fig. 2 horizontal verlaufenden Ebene, die hier als Vertikalebene 20 bezeichnet wird, geneigt und bildet eine kegelstumpfförmige Stirnfläche des Hülsenkörpers 4. Anstatt in radialer Richtung könnte die Auftrefffläche 19 jedoch auch in tangentialer Richtung gegenüber der Vertikalebene 20 geneigt sein, was anhand des in Fig. 5 dargestellten Ausführungsbeispiels noch beschrieben werden wird. Der Neigungswinkel α, den die Auftrefffläche 19 gegenüber der Vertikalebene 20 der Längsachse 3 einnimmt, ist ein flacher Winkel zwischen 0° und 45°. Bevorzugt liegt der Bereich für den Neigungswinkel α zwischen 5° und 30° und beträgt besonders bevorzugte ca. 15°.

Das Auftreffen der Brennstoffstrahlen 17 auf der Auftrefffläche 19 des Hülsenkörpers 4 bewirkt eine besonders gute Verwirbelung der Brennstoffstrahlen 17 und somit die Erzeugung von Brennstoffpartikeln geringen Durchmessers. Ferner wird die Luft-Brennstoffdurchmischung gefördert. Eine Verbesserung dieser Effekte kann noch dadurch erreicht werden, daß die Auftrefffläche 19 eine vorgegebene Oberflächenrauhigkeit aufweist.

Zwischen dem nach innen ragenden Überstand 5 des Hülsenkörpers 4 und dem Düsenkörper 2 ist ein Luftspalt 21 vorgesehen, der die thermische Isolation zwischen dem abspritzseitigen Ende 18 des Hülsenkörpers 4 und dem Düsenkörper 2 bewirkt.

In Fig. 3 ist ein zweites Ausführungsbeispiel einer erfindungsgemäßen Einspritzdüse in einer geschnittenen, auszugsweisen Darstellung veranschaulicht. Bereits beschriebene Elemente sind mit übereinstimmenden Bezugszeichen versehen, so daß sich insoweit eine wiederholende Beschreibung erübrigt. Das in Fig. 3 dargestellte Ausführungsbeispiel bezieht sich auf eine Anwendung bei einer fremdgezündeten Brennkraftmaschine. In dem in Fig. 3 dargestellten Ausführungsbeispiel ist eine Zündkerze mit der Einspritzdüse 1 oder einem Brennstoffeinspritzventil kombiniert.

Im Unterschied zu dem bereits anhand der Fig. 1 und 2 beschriebenen Ausführungsbeispiel weist der Hülsenkörper 4 eine umlaufende, im Querschnitt V-förmige Nut 30 auf. Die Auftrefffläche 19 ist radial auswärts durch eine Abrißkante 31 begrenzt. Die Kontur des Hülsenkörpers 4 bildet an der Abrißkante 31 einen spitzen Kantenwinkel β, wobei der Kantenwinkel β durch die V-förmige Nut 30 weiter verringert ist.

Fig. 4 zeigt den Ausschnitt IV in Fig. 3 in einer vergrößerten Darstellung. Zur Verdeutlichung der Wirkung der Abrißkante 31 ist ferner der Brennstoffstrahl 17 eingezeichnet. Wie in Fig. 4 durch die Pfeile 32 verdeutlicht, entsteht im Bereich der Nut 30 eine Rezirkulationszone, in welchem das Brennstoff-Luftgemisch in Richtung auf eine Zündelektrode 33 strömt. In einem bevorzugten Ausführungsbeispiel sind mehrere Zündelektroden vorgesehen, die umfänglich am Hülsenkörper 4 verteilt angeordnet sind und durch eine Aussparung bzw. einen Isolationskörper elektrisch voneinander isoliert sind. Jeweils benachbarte Zündelektroden 33 führen einen unterschiedlichen Pol einer Hochspannungsquelle, wobei der Funkenüberschlag am stromabwärtigen Ende der Zündelektroden 33 erzeugt wird. Die Zündelektroden 33 erstrecken sich dabei bis in den Bereich der umlaufenden Nut 30 bzw. enden geringfügig stromaufwärts der Nut 30. In der Rezirkulationszone entsteht, verursacht durch die Abrißkante 31, gut verwirbeltes Luft-Brennstoffgemisch, das innerhalb der Zündgrenzen liegt und von einem zwischen den Zündelektroden 33 überspringenden Zündfunken daher leicht zündbar ist. Der Brennstoffstrahl 17 trifft jedoch nicht unmittelbar auf die Zündelektroden 33 auf, so daß eine nachteilige Benetzung der Zündelektroden 33 mit Brennstoff vermieden wird.

Bei diesem Ausführungsbeispiel ist es vorteilhaft, den Hülsenkörper 4 aus einem elektrisch isolierenden Material, insbesondere aus einem geeigneten Keramikwerkstoff auszubilden, um eine Isolation der Zündelektroden 33 gegenüber dem Düsenkörper 2 sicherzustellen. Anstatt mehrerer Zündelektroden 33 kann ggfs. auch eine einzige Zündelektrode 33 zum Einsatz kommen, wobei der Zündfunke zu einem geeigneten, das Gegenpotential führenden Gegenstück an dem Düsenkörper 2 überspringt. Alternativ kann die mit den Pfeilen 32 gekennzeichnete Rezirkulationszone auch zum Zünden des Brennstoff-Luftgemisches durch eine separate, mit der Brennstoffeinspritzdüse 1 bzw. dem Brennstoffeinspritzventil nicht kombinierte Zündkerze ausgenutzt werden. Die Ausbildung einer scharfkantigen Abrißkante 31 hat auch bei selbstzündenden Brennkraftmaschinen aufgrund der günstigen Verwirbelung des Brennstoff-Luftgemisches erhebliche Vorteile.

Fig. 5 zeigt ein drittes Ausführungsbeispiel einer erfindungsgemäßen Brennstoffeinspritzdüse 1. Auch in Fig. 5 sind bereits beschriebene Elemente mit übereinstimmenden Bezugszeichen versehen, so daß sich insoweit eine wiederholende Beschreibung erübrigt.

In Fig. 5 ist der Düsenkörper 2 nicht geschnitten dargestellt. Es ist die abspritzseitige Ausbuchtung 12 mit einer die Ausbuchtung 12 durchdringenden Radialbohrung 16 erkennbar. Im in Fig. 5 dargestellten Ausführungsbeispiel sind insgesamt vier Radialbohrungen 16 vorgesehen, die zueinander um jeweils 90° versetzt sind. Jeder Radialbohrung 16 ist ein an dem Hauptkörper 40 des Hülsenkörpers 4 angeformter Sektor 41 bis 43 zugeordnet. Die einzelnen Sektoren 41 bis 43 sind durch Aussparungen 44, 45 voneinander getrennt. An jedem Sektor 41 bis 43 ist jeweils eine Auftrefffläche 46 bis 48 vorgesehen, die gegenüber der Vertikalebene 20 der Längsachse 3 um einen Neigungswinkel α tangential geneigt ist. Zusätzlich oder alternativ kann auch eine radiale Neigung der Auftreffflächen 46 bis 48 vorgesehen sein.

Die in Fig. 5 nicht eingezeichneten Brennstoffstrahlen werden an den Auftreffflächen 46 bis 48 der zugeordneten Sektoren 41 bis 43 reflektiert bzw. gestreut, was eine geeignete Auffächerung der Brennstoffstrahlen sowie eine bessere Verwirbelung des Brennstoff-Luftgemisches bewirkt. Die geometrische Ausbildung der einzelnen Sektoren 41 bis 43 kann an die geometrische Ausbildung des Brennraumes der Brennkraftmaschine angepaßt werden, an welcher die Brennstoffeinspritzdüse 1 zum Einsatz kommt. Insbesondere kann der Neigungswinkel α einer jeden Auftrefffläche 46 bis 48 unterschiedlich gewählt werden, je nachdem, ob in dem entsprechenden Bereich der Brennkraftmaschine die Zündkerze oder Einlaß- und Auslaßventile angeordnet sind, deren Benetzung mit Brennstoff möglichst zu vermeiden ist. Auf diese Weise können die Abgaswerte der Brennkraftmaschine wesentlich verbessert werden. Ferner kann eine flexible Verwendung der erfindungsgemäßen Brennstoffeinspritzdüsen 1 bzw. der erfindungsgemäßen Einspritzventile dadurch erreicht werden, daß je nach Applikation, d.h. je nach Typ der Brennkraftmaschine bzw. je nach Fahrzeugtyp, unterschiedliche Hülsenkörper 4 Verwendung finden. Vorteilhaft ist dabei, daß die übrigen Bauteile der Brennstoffeinspritzdüse 1 bzw. des Brennstoffeinspritzventils unverändert bleiben können.

Fig. 6 und 7 zeigen ein viertes Ausführungsbeispiel einer erfindungsgemäßen Brennstoffeinspritzdüse 1. Fig. 6 zeigt dabei die Sicht auf das abspritzseitige Ende der Brennstoffeinspritzdüse 1. Erkennbar sind die abspritzseitige Ausbuchtung 12 des Düsenkörpers 2 und der den Düsenkörper 2 umgebende Hülsenkörper 4. Entsprechend der Besonderheit des in den Fig. 6 und 7 dargestellten Ausführungsbeispiels weist die Auftrefffläche 19 des Hülsenkörpers 4 eine rillenartige Oberflächenstruktur auf. Für jeden Brennstoffstrahl ist eine radial verlaufende Rille 50 bis 53 vorgesehen. Im dargestellten Ausführungsbeispiel verjüngen sich die Rillen 50 bis 53 in ihrem radialen Verlauf von innen nach außen zunächst, während sie sich daran anschließend bis zu ihrer Ausmündung in Art eines Diffusors erweitern. Die Rillen 50 bis 53 dienen zur Verbesserung der Strahlführung der Brennstoffstrahlen 17 und können selbstverständlich auch in anderer geeigneter Weise ausgebildet sein. Zusätzlich ist es auch möglich, die Auftrefffläche 19 in radialer und/oder tangentialer Richtung entsprechend den vorstehend bereits beschriebenen Ausführungsbeispielen gegenüber der Vertikalebene 20 der Längsachse 3 zu neigen.

Fig. 7 zeigt zur besseren Veranschaulichung einen Schnitt entlang der Linie VII-VII in Fig. 6, wobei die Vertierung der Rille 52 deutlich wird.

Fig. 8 zeigt ein fünftes Ausführungsbeispiel einer erfindungsgemäßen Brennstoffeinspritzdüse 1. Bereits beschriebene Elemente sind wiederum mit übereinstimmenden Bezugszeichen versehen, so daß sich insoweit eine wiederholende Beschreibung erübrigt.

Während es sich bei den vorstehend beschriebenen Ausführungsbeispielen um eine innen öffnende Brennstoffeinspritzdüse 1 handelt, weist die in Fig. 8 dargestellte Brennstoffeinspritzdüse 1 einen außen öffnenden Ventilschließkörper 14 auf. Der Düsenkörper 2 weist dabei eine als Stufenbohrung ausgebildete Durchgangsbohrung 60 auf, in welcher eine Ventilnadel 11 angeordnet ist. An ihrem abspritzseitigen Ende hat die Ventilnadel 11 einen Führungsabschnitt 61, der in einer im Durchmesser erweiterten Stufe 62 der Durchgangsbohrung 60 geführt ist. In dem Führungsabschnitt 61 ist außenseitig der ringförmige Ventilschließkörper 14 angeformt, dessen Ventilschließfläche 15 mit der Ventilsitzfläche 13 des Düsenkörpers 2 zu einem Ventilsitz zusammenwirkt. Der von der Brennstoffeinspritzdüse 1 abgespritze Brennstoffstrahl trifft bei einem geringen Öffnungshub des Ventilschließkörpers 14 vollständig auf der Auftrefffläche 19 des Hülsenkörpers 4 auf und wird von der Auftrefffläche 19 in axialer Richtung, d.h. in Richtung der Längsachse 3, reflektiert. Mit zunehmendem Öffnungshub des Ventilschließkörpers 14 wird der Brennstoffstrahl in Richtung der Längsachse 3 verbreitert und trifft ab einem vorgegebenen Öffnungshub des Ventilschließkörpers 14 nicht mehr vollständig auf der Auftrefffläche 19 auf. Ein Teilstrahl wird daher in radialer Richtung flach abgespritzt, während ein anderer Teilstrahl wie beschrieben an der Auftrefffläche 19 des Hülsenkörpers 4 in Richtung der Längsachse 3 reflektiert wird.

Das vorstehend beschriebene Abspritzverhalten der erfindungsgemäßen Einspritzdüse 1 als Funktion des Öffnungshubs des Ventilschließkörpers 14 ist bei direkt in den Brennraum der Brennkraftmaschine einspritzenden Brennstoffeinspritzdüsen 1 oder Brennstoffeinspritzventilen durchaus von Vorteil. Bei geringem Öffnungshub der Brennstoffeinspritzdüse 1 befindet sich der ihr zugeordnete Kolben der Brennkraftmaschine in relativ großer Entfernung von seinem oberen Totpunkt und somit in relativ großer Entfernung von der Brennstoffeinspritzdüse 1. Somit ist es vorteilhaft, wenn der Brennstoffstrahl in diesem Betriebszustand mit einer relativ großen axialen Komponente in Richtung auf die Brennmulde abgespritzt wird. In zunehmender Öffnung der Brennstoffeinspritzdüse 1 bewegt sich der zugeordnete Kolben der Brennkraftmaschine und somit die Brennmulde in Richtung auf den oberen Totpunkt. In diesem Betriebszustand ist es daher vorteilhaft, wenn der Brennstoffstrahl in Richtung auf die nunmehr örtlich verlagerte Brerinmulde relativ flach abgespritzt wird.

Die Erfindung ist nicht auf die beschriebenen Ausführungsbeispiele begrenzt. So können die Ausführungsbeispiele ohne weiteres untereinander kombiniert werden und z.B. eine Oberflächenstrukturierung der Auftrefffläche 19 auch an einem Ausführungsbeispiel mit radial oder tangential geneigter Auftrefffläche 19 zur Anwendung kommen. Ferner kann die dargestellte und beschriebene erfindungsgemäße Weiterbildung auch bei Brennstoffeinspritzventilen zum direkten Einspritzen von Brennstoff in den Brennraum einer Brennkraftmaschine insbesondere bei Benzin-Direkteinspritzventilen Verwendung finden.

## Patentansprüche

1. Brennstoffeinspritzventil oder Brennstoffeinspritzdüse (1) mit einem sich entlang einer Längsachse (3) erstreckenden Düsenkörper (2), an welchem eine Ventilsitzfläche (13) ausgebildet ist, die mit einer an einem Ventilschließkörper (14) ausgebildeten Ventilschließfläche (15) zu einem Ventilsitz zusammenwirkt, wobei in einem geöffneten Zustand des Brennstoffeinspritzventils oder der Brennstoffeinspritzdüse (1) zumindest ein Brennstoffstrahl (17) abgespritzt wird, der gegenüber der Längsachse (3) des Düsenkörpers (2) eine radiale Richtungskomponente aufweist, wobei ein den abgespritzten Brennstoffstrahl (17) in Richtung der Längsachse (3) axial überragender Hülsenkörper (4) vorgesehen ist, welcher zumindest eine Auftrefffläche (19; 46-48) aufweist, auf welcher der Brennstoffstrahl (17) auftrifft,
**dadurch gekennzeichnet,**
**daß** die Auftrefffläche (19; 46-48) bezüglich einer Vertikalebene (20), die vertikal zur Längsachse (3) verläuft, um einen flachen Winkel (α) zwischen 0° und 45°, vorzugsweise zwischen 5° und 30°, geneigt ist und/oder die Auftrefffläche (19; 46-48) rillenartig strukturiert ist.

2. Brennstoffeinspritzventil oder Brennstoffeinspritzdüse nach Anspruch 1,
**dadurch gekennzeichnet,**
**daß** der Hülsenkörper (4) zumindest einen abspritzseitigen Endabschnitt (6) des Düsenkörpers (2) ringförmig umschließt.

3. Brennstoffeinspritzventil oder Brennstoffeinspritzdüse nach einem der Ansprüche 1 bis 2,
**dadurch gekennzeichnet,**
**daß** die Auftrefffläche (19; 46 - 48) des Hülsenkörpers (4) an ihrem radial auswärtigen Ende eine zumindest teilweise umlaufende Abrißkante (31) aufweist, die durch eine zumindest teilweise umlaufende Nut (30) in dem Hülsenkörper (4) so hinterschnitten ist, daß an der Abrißkante (31) die Kontur des Hülsenkörpers (4) einen spitzen Kantenwinkel (β) bildet.

4. Brennstoffeinspritzventil oder Brennstoffeinspritzdüse nach Anspruch 3,
**dadurch gekennzeichnet,**
**daß** an einem äußeren Mantel des Hülsenkörpers (4) zumindest eine Zündelektrode (33) angeordnet ist, die sich bis in den Bereich der umlaufenden Nut (30) des Hülsenkörpers (4) axial erstreckt.

5. Brennstoffeinspritzventil oder Brennstoffeinspritzdüse nach Anspruch 4,
**dadurch gekennzeichnet,**
**daß** der Hülsenkörper (4) aus einem vorzugsweise keramischen Isolationsmaterial gebildet ist und die Zündelektrode (33) von dem Düsenkörper (2) elektrisch isoliert ist.

6. Brennstoffeinspritzventil oder Brennstoffeinspritzdüse nach einem der Ansprüche 1 bis 3,
**dadurch gekennzeichnet,**
**daß** der Hülsenkörper (4) aus einem Edelstahl gebildet ist.

7. Brennstoffeinspritzventil oder Brennstoffeinspritzdüse nach einem der Ansprüche 1 bis 6,
**dadurch gekennzeichnet,**
**daß** die Auftrefffläche (19) gegenüber der Vertikalebene (20) der Längsachse (3) zumindest in radialer Richtung geneigt ist.

8. Brennstoffeinspritzventil oder Brennstoffeinspritzdüse nach einem der Ansprüche 1 bis 7,
**dadurch gekennzeichnet,**
**daß** der Hülsenkörper (4) an seinem abspritzseitigen Ende (18) in mehrere durch Aussparungen (44, 45) beabstandete Sektoren (41 - 43) gegliedert ist, wobei jeder Sektor (41 - 43) jeweils eine Auftrefffläche (46 - 48) aufweist, auf welcher zumindest einer von mehreren in verschiedene Spritzrichtungen abgespritzten Brennstoffstrahlen auftrifft.

9. Brennstoffeinspritzventil oder Brennstoffeinspritzdüse nach Anspruch 8,
**dadurch gekennzeichnet,**
**daß** die Auftreffflächen (46 - 48) der Sektoren (41 - 43) jeweils gegenüber der Vertikalebene (20) der Längsachse (3) zumindest in tangentialer Richtung geneigt sind.

10. Brennstoffeinspritzventil oder Brennstoffeinspritzdüse nach einem der Ansprüche 1 bis 9,
**dadurch gekennzeichnet,**
**daß** die Auftrefffläche (19) eine Strukturierung in Form von in radialer Richtung verlaufender Rillen (50-53) aufweist.

11. Brennstoffeinspritzventil oder Brennstoffeinspritzdüse nach einem der Ansprüche 1 bis 10,
**dadurch gekennzeichnet,**
**daß** der Düsenkörper (2) eine axiale Sackbohrung (10) aufweist, in welcher der Ventilschließkörper (14) axial bewegbar ist, und
**daß** der Düsenkörper (2) mehrere umfänglich verteilt angeordnete Radialbohrungen (16) aufweist, die den Düsenkörper (2) durchdringen und in die Sackbohrung (10) an der Ventilsitzfläche (13) oder stromabwärts der Ventilsitzfläche (13) einmünden.

12. Brennstoffeinspritzventil oder Brennstoffeinspritzdüse nach Anspruch 8 und 11,
**dadurch gekennzeichnet,**
**daß** jeder Radialbohrung (16) des Düsenkörpers (2) ein Sektor (42) des Hülsenkörpers (4) zugeordnet ist.

13. Brennstoffeinspritzventil oder Brennstoffeinspritzdüse nach einem der Ansprüche 1 bis 10,
**dadurch gekennzeichnet,**
**daß** der Düsenkörper (2) eine axiale Durchgangsbohrung (60) aufweist, in welcher der Ventilschließkörper (14) oder eine mit dem Ventilschließkörper (14) verbundene Ventilnadel (11) axial geführt ist, und die Durchgangsbohrung (60) durch den Ventilschließkörper (14) von außen verschließbar ist.

14. Brennstoffeinspritzventil oder Brennstoffeinspritzdüse nach Anspruch 13,
**dadurch gekennzeichnet,**
**daß** der Hülsenkörper (4) das die Ventilsitzfläche (13) bildende, abspritzseitige Ende des Düsenkörpers (2) um ein axiales Längenmaß überragt, das kleiner als der maximale Öffnungshub des Ventilschließkörpers (14) bemessen ist.

15. Brennstoffeinspritzventil oder Brennstoffeinspritzdüse nach einem der Ansprüche 1 bis 14,
**dadurch gekennzeichnet,**
**daß** zur thermischen Isolierung zwischen dem Düsenkörper (2) und zumindest einem abspritzseitigen Endbereich des Hülsenkörpers (4) ein Spalt (21) vorgesehen ist.

## Claims

1. Fuel injection valve or fuel injection nozzle (1), with a nozzle body (2) which extends along a longitudinal axis (3) and on which is formed a valve-seat surface (13) which co-operates with a valve-closing surface (15) formed on a valve-closing body (14), to produce a valve seat, at least one fuel jet (17), which has a radial direction component with respect to the longitudinal axis (3) of the nozzle body (2), being injected when the fuel injection valve or fuel injection nozzle (1) is in an open state, there being provided a sleeve body (4) which projects axially beyond the injected fuel jet (17) in the direction of the longitudinal axis (3) and which has at least one impingement surface (19; 46-48) on which the fuel jet (17) impinges, **characterized in that** the impingement surface (19; 46-48) is inclined at a flat angle (α) of between 0° and 45°, preferably between 5° and 30°, with respect to a vertical plane (20) running vertically to the longitudinal axis (3), and/or the impingement surface (19; 46-48) is structured in a groove-like manner.

2. Fuel injection valve or fuel injection nozzle according to Claim 1, **characterized in that** the sleeve body (4) annularly surrounds at least one injection-side end portion (6) of the nozzle body (2).

3. Fuel injection valve or fuel injection nozzle according to one of Claims 1 and 2, **characterized in that** the impingement surface (19; 46-48) of the sleeve body (4) has, at its radially outward end, an at least partially continuous breakaway edge (31) which is undercut by means of an at least partially continuous slot (30) in the sleeve body (4) in such a way that the contour of the sleeve body (4) forms an acute edge angle (β) at the breakaway edge (31).

4. Fuel injection valve or fuel injection nozzle according to Claim 3, **characterized in that** at least one ignition electrode (33), which extends axially into the region of the continuous slot (30) of the sleeve body (4), is arranged on an outer casing of the sleeve body (4).

5. Fuel injection valve or fuel injection nozzle according to Claim 4, **characterized in that** the sleeve body (4) is formed from a preferably ceramic insulating material and the ignition electrode (33) is electrically insulated from the nozzle body (2).

6. Fuel injection valve or fuel injection nozzle according to one of Claims 1 to 3, **characterized in that** the sleeve body (4) is formed from a high-grade steel.

7. Fuel injection valve or fuel injection nozzle according to one of Claims 1 to 6, **characterized in that** the impingement surface (19) is inclined at least in the radial direction with respect to the vertical plane (20) of the longitudinal axis (3).

8. Fuel injection valve or fuel injection nozzle according to one of Claims 1 to 7, **characterized in that** the sleeve body (4) is divided at its injection-side end (18) into a plurality of sectors (41-43) spaced apart by clearances (44, 45), each sector (41-43) having in each case an impingement surface (46-48), on which impinges at least one of a plurality of fuel jets injected in different injection directions.

9. Fuel injection valve or fuel injection nozzle according to Claim 8, **characterized in that** the impingement surfaces (46-48) of the sectors (41-43) are in each case inclined at least in the tangential direction with respect to the vertical plane (20) of the longitudinal axis (3).

10. Fuel injection valve or fuel injection nozzle according to one of Claims 1 to 9, **characterized in that** the impingement surface (19) has a structuring in the form of grooves (50-53) running in the radial direction.

11. Fuel injection valve or fuel injection nozzle according to one of Claims 1 to 10, **characterized in that** the nozzle body (2) has an axial blind bore (10), in which the valve-closing body (14) is axially moveable, and **in that** the nozzle body (2) has a plurality of radial bores (16) which are arranged so as to be distributed circumferentially and which pass through the nozzle body (2) and issue into the blind bore (10) at the valve-seat surface (13) or downstream of the valve-seat surface (13).

12. Fuel injection valve or fuel injection nozzle according to Claims 8 and 11, **characterized in that** each radial bore (16) of the nozzle body (2) is assigned a sector (42) of the sleeve body (4).

13. Fuel injection valve or fuel injection nozzle according to one of Claims 1 to 10, **characterized in that** the nozzle body (2) has an axial passage bore (60), in which the valve-closing body (14) or a valve needle (11) connected to the valve-closing body (14) is guided axially, and the passage bore (60) is closeable from outside by means of the valve-closing body (14).

14. Fuel injection valve or fuel injection nozzle according to Claim 13, **characterized in that** the sleeve body (4) projects beyond the injection-side end of the nozzle body (2), the said end forming the valve-seat surface (13), by an axial length amount which is dimensioned smaller than the maximum opening stroke of the valve-closing body (14).

15. Fuel injection valve or fuel injection nozzle according to one of Claims 1 to 14, **characterized in that** a gap (21) is provided for thermal insulation between the nozzle body (2) and at least one injection-side end region of the sleeve body (4).

## Revendications

1. Injecteur de carburant ou buse d'injection de carburant (1) comportant un corps d'injecteur (2) d'axe longitudinal (3) muni d'une surface formant siège de soupape (13) coopérant avec une surface d'obturation (15) réalisée sur un organe d'obturation de soupape (14),
et qui lorsque l'injecteur ou la buse d'injection (1) est ouvert éjecte au moins un jet de carburant (17) ayant une composante directionnelle radiale par rapport à l'axe longitudinal (3) du corps d'injecteur (2),
avec un corps de manchon (4) prévu axialement dans la direction de l'axe longitudinal (3), débordant le jet de carburant (17) éjecté, et ayant au moins une surface d'impact (19 ; 46-48) que rencontre le jet de carburant (17),
**caractérisé en ce que**
la surface d'impact (19 ; 46-48) fait un angle aigu (α) compris entre 0° et 45° et de préférence entre 5° et 30° par rapport à un plan normal (20) perpendiculaire à l'axe longitudinal (3), et/ou la surface d'impact (19 ; 46-48) a une structure à rainures.

2. Injecteur ou buse d'injection de carburant selon la revendication 1,
**caractérisé en ce que**
le corps de manchon (4) entoure de façon annulaire au moins le segment d'extrémité (6) du côté de l'éjection du corps d'injecteur (2).

3. Injecteur ou buse d'injection de carburant selon l'une des revendications 1 et 2,
**caractérisé en ce que**
la surface d'impact (19 ; 46-48) du corps de manchon (4) comporte à son extrémité radiale extérieure au moins une arête de décrochage (31) en partie périphérique, cette arête ayant une contre-dépouille réalisée dans le corps (4), par une rainure (30) au moins en partie périphérique de façon qu'au niveau de l'arête de décrochage (31), le contour du corps de manchon (4) forme un angle d'arête (β), aigu.

4. Injecteur ou buse d'injection de carburant selon la revendication 3,
**caractérisé en ce que**
l'enveloppe extérieure du corps de manchon (4) comporte au moins une électrode d'allumage (33) qui arrive axialement jusqu'au niveau de la rainure périphérique (30) du corps de manchon (4).

5. Injecteur ou buse d'injection de carburant selon la revendication 4,
**caractérisé en ce que**
le corps de manchon (4) est réalisé en une matière isolante, notamment en matière céramique, et l'électrode d'allumage (33) est isolée électriquement du corps d'injecteur (2).

6. Injecteur ou buse d'injection de carburant selon l'une des revendications 1 à 3,
**caractérisé en ce que**
le corps de manchon (4) est en acier inoxydable.

7. Injecteur ou buse d'injection de carburant selon l'une des revendications 1 à 6,
**caractérisé en ce que**
la surface d'impact (19) est inclinée au moins dans la direction radiale par rapport au plan normal (20) à l'axe longitudinal (3).

8. Injecteur ou buse d'injection de carburant selon l'une des revendications 1 à 7,
**caractérisé en ce que**
le corps de manchon (4) est subdivisé en plusieurs secteurs (41-43) écartés par des découpes (44, 45) à son extrémité (18) du côté d'éjection et chaque secteur (41-43) comporte une surface d'impact (46-48) respective que rencontre au moins l'un des jets de carburant éjectés dans des directions d'éjection différentes.

9. Injecteur ou buse d'injection de carburant selon la revendication 8,
**caractérisé en ce que**
la surface d'impact (46-48) des secteurs (41-43) est chaque fois inclinée au moins dans la direction tangentielle, par rapport au plan vertical (20) de l'axe longitudinal (3).

10. Injecteur ou buse d'injection de carburant selon l'une des revendications 1 à 9,
**caractérisé en ce que**
la surface d'impact (19) présente une structure sous la forme de rainures (50-53) dirigées radialement.

11. Injecteur ou buse d'injection de carburant selon l'une des revendications 1 à 10,
**caractérisé en ce que**
le corps d'injecteur (2) présente un perçage borgne axial (10) recevant l'organe d'obturation (14) mobile axialement, et
le corps d'injecteur (2) comporte plusieurs perçages radiaux (16) répartis à la périphérie, ces perçages traversent le corps d'injecteur (2) et débouchent dans le perçage borgne (10) au niveau de la surface de siège de soupape (13) ou en aval de cette surface de siège de soupape (13).

12. Injecteur ou buse d'injection de carburant selon les revendications 8 et 11,
**caractérisé en ce que**
chaque perçage radial (16) du corps d'injecteur (2) est associé à un secteur (42) du corps de manchon (4).

13. Injecteur ou buse d'injection de carburant selon l'une des revendications 1 à 10,
**caractérisé en ce que**
le corps d'injecteur (2) comporte un perçage traversant (60), axial, guidant axialement l'organe d'obturation (14) de l'injecteur ou une aiguille (11) reliée à l'organe d'obturation (14), et le perçage traversant (60) peut être fermé de l'extérieur par l'organe d'obturation (14).

14. Injecteur ou buse d'injection de carburant selon la revendication 13,
**caractérisé en ce que**
le corps en forme de manchon (4) dépasse l'extrémité du corps d'injecteur (2) qui du côté de l'éjection forme la surface de siège de soupape (13), d'une longueur axiale inférieure à la course d'ouverture maximale de l'organe d'obturation de soupape (14).

15. Injecteur ou buse d'injection de carburant selon l'une des revendications 1 à 14,
**caractérisé par**
entre le corps d'injecteur (2) et au moins une zone d'extrémité d'éjection du corps formant manchon (4) un intervalle (21) est prévu pour assurer l'isolation thermique.
